# FASCICULE DE BREVET EUROPEEN

(11) **EP 2 699 323 B1**
(45) Date de publication et mention de la délivrance du brevet: **14.09.2016**
(21) Numéro de dépôt: 12715112.4
(22) Date de dépôt: 19.04.2012
(51) Int. Cl.: A63C 13/00, A63B 25/10, B60G 15/06, A63C 9/02

(54) **SYSTÈME D'ASSISTANCE POUR PLANCHE DE GLISSE OU RAQUETTE À NEIGE**
HILFSSYSTEM FÜR EIN GLEITBRETT ODER EINEN SCHNEESCHUH
ASSISTANCE SYSTEM FOR A GLIDING BOARD OR SNOWSHOE

(30) Priorité: 21.04.2011 FR 1101267
(43) Date de publication de la demande: 26.02.2014
(73) Titulaire: Cornillon, Patrice, 06420 Valdeblore (FR)
(72) Inventeur: Cornillon, Patrice, 06420 Valdeblore (FR)
(74) Mandataire: Decobert, Jean-Pascal
(86) Numéro de dépôt international: PCT/EP2012/057226
(87) Numéro de publication internationale: WO 2012/143482

(56) Documents cités:
- WO-A1-95/17109
- WO-A2-2011/025376
- DE-A1-102010 026 186
- FR-A- 487 779
- FR-A1- 2 302 116
- US-A- 1 726 028

## Description

### DOMAINE TECHNIQUE DE L'INVENTION

L'invention concerne un système d'assistance aux mouvements du pied d'un utilisateur doté d'un dispositif de fixation permettant de placer un ressort ou assimilé sur une planche de glisse ou de marche. Le ressort est comprimé par la chaussure dont l'extrémité avant est aussi fixée au support (planche de glisse telle ski de descente, ski de randonnée ou ski de fond) ou encore support de marche (telle que planche de marche, crampons ou raquette à neige).

Lors du lever du pied, une impulsion est donnée par le ressort ce qui facilite le déplacement et permet au randonneur une montée ou un déplacement plus rapide avec une dépense minimale d'énergie.

### ETAT DE LA TECHNIQUE ANTERIEURE

Actuellement les skis de randonnée, de fond ou les raquettes à neige sont équipés de fixation permettant d'avoir la partie arrière du pied détachée pour la marche ou pour la montée. La partie avant est fixée à la planche de glisse ou à la raquette. Le talon peut donc se soulever ce qui permet une progression vers l'avant. Traditionnellement, seule la force musculaire du randonneur permet le lever du talon à partir d'une cale inerte de montée.

Pour le ski de randonnée, un brevet DE 19917960 C1 de l'inventeur HIEBLER Anton du 12/10/2000 présente diverses solutions pour aider mécaniquement le skieur de randonnée lors du lever du pied. La solution d'un ressort d'acier y est évoquée. Le ressort est fixé directement sur le ski ou sur la plaque de fixation avant. Plusieurs inconvénients résultent de cette solution :
1) Le ressort reste en place lors de la descente ce qui fait forcer sur les fixations arrière de la chaussure de ski et entraîne un risque d'arrachage de cette fixation d'autant plus important que les skis de randonnée sont de plus en plus légers et de structure moins massive, principalement en compétition.
2) La présence du ressort lors de la descente provoque une force de frottement qui peut nuire au déclenchement de la fixation de la chaussure lors d'une chute.
3) Le randonneur aura toujours le même ressort qui peut s'avérer trop long et gênant sur le plat et trop court et manquant d'efficacité sur de fortes pentes.
4) Le ressort est placé perpendiculairement au ski ce qui ne permet pas de donner l'impulsion idéale sur la chaussure.
5) Placé sur la plaque de la fixation avant, le ressort conique gêne le positionnement des couteaux lors de fortes pentes ou sur des plaques de glace, ceci est encore plus gênant avec le ressort plat de la figure 4 de Monsieur HIEBLER Anton.

Le document FR-A-2302116 divulgue une fixation de ski qui incorpore un système ressort susceptible de s'appuyer sur un plateau pivotant sur lequel s'appuie une chaussure de ski. Cette technique implique que le ressort est très intimement lié à la fixation ce qui nécessite une fixation spécifique et un encombrement et poids importants. Aucune flexibilité d'usage n'est par ailleurs permise. L'appui élastique s'opère au niveau du talon du pied et le demandeur a constaté que cet emplacement n'était pas satisfaisant en termes d'effort de poussée.

Le document DE-A1-102010026186 divulgue un ensemble composé d'un ski et d'un plateau doté dune lame flexible. Cette lame se situe au niveau du talon du pied de l'utilisateur. Elle n'est pas fixée au ski et sa configuration est complexe et encombrante.

Le document WO2011/025376 décrit un ensemble selon le préambule de la revendication 1.

### EXPOSE DE L'INVENTION

La présente invention concerne un ensemble selon la revendication 1 comportant un système d'assistance aux mouvements du pied d'un utilisateur, ledit pied étant apte à être reçu dans une partie chaussante dont l'extrémité avant est montée en pivot relativement à une planche de glisse ou à un support de marche, le système comportant un ressort solidarisable à la planche de glisse ou au support de marche de sorte à s'appliquer sur une zone d'appui de la partie chaussante en exerçant une pression sur ladite zone d'appui lorsque la zone d'appui est rapprochée de la planche de glisse ou du support de marche comportant un dispositif de fixation amovible du ressort, le dispositif de fixation étant fixable sur une zone de fixation de la planche de glisse ou du support de marche.

La zone de fixation est située sur la planche de glisse ou la raquette à neige de sorte à être positionnable en vis-à-vis d'un creux de la partie chaussante au niveau de la voûte plantaire du pied de l'utilisateur.

Avantageusement, le terme « amovible » s'entend en ce que le démontage du ressort ne nécessite aucun outillage. D'une manière générale, l'amovibilité consiste en la faculté de fixer et ôter le ressort lors de la pratique sportive, sans outil non portatif.

Le système selon l'invention pourra présenter de manière facultative au moins l'une quelconque des caractéristiques suivantes :
- système dans lequel le ressort est un ressort hélicoïdal dont une extrémité est montée de manière amovible sur le dispositif de fixation et dont l'autre extrémité est configurée pour faire face à la zone d'appui ;
- le dispositif de fixation comporte une encoche en forme de gorge configurée pour retenir de manière amovible au moins une spire du ressort ;
- l'encoche est située sur une portion d'emmanchement s'étendant au-dessus d'une portion de base plus large que la portion d'emmanchement ;
- le ressort est en butée sur la portion de base ;
- la portion d'emmanchement a une forme tronconique dont la base est dirigée vers la portion de base ;
- la portion d'emmanchement est creuse et comporte au moins une fente longitudinale débouchant à l'extrémité de la portion d'emmanchement opposée à la portion de base et configurée pour autoriser un rétrécissement réversible de la section de la portion d'emmanchement ;
- le système comporte au moins deux fentes diamétralement opposées autour de la portion d'emmanchement ;
- la ou les fentes ont une largeur décroissante en direction de l'encoche se terminant au niveau de ladite encoche ;
- le dispositif de fixation comporte une glissière fixable sur la planche de glisse ou le support de marche et une partie réglable fixable à plusieurs positions dans la glissière, la partie réglable étant configurée pour fixer de manière amovible le ressort ;
- le système comporte au moins un ressort additionnel, fixable de manière amovible alternativement au ressort et différent du ressort par au moins l'une des caractéristiques suivantes : sa longueur, son diamètre, sa raideur.

La présente invention a également pour objet un ensemble de pratiques d'un sport de montagne comportant au moins une planche de glisse ou un support de marche, et au moins un système comme décrit précédemment.

De manière facultative, l'ensemble de pratiques selon l'invention peut présenter au moins l'une quelconque des caractéristiques optionnelles suivantes :
- l'ensemble présente une partie chaussante qui comporte une chaussure dont la semelle comporte une portion en creux dans laquelle se situe la zone d'appui, la hauteur du dispositif de fixation étant configurée pour s'insérer dans la portion en creux ;
- il présente aussi une partie chaussante qui comporte une plaque de fixation montée pivotante relativement à la planche de glisse ou le support de marche et apte à recevoir la semelle d'une chaussure, ladite plaque de fixation coopérant avantageusement avec un organe mobile sur lequel est formé la zone d'appui, l'organe mobile étant déplaçable entre une position active dans laquelle la zone d'appui coopère avec le système d'assistance et une position inactive dans laquelle le système d'assistance ne coopère pas avec la zone d'appui.
- ladite plaque de fixation comporte un orifice dans lequel s'insère le ressort dans la position inactive, l'orifice étant obturé par l'organe mobile en position active.

Des possibilités avantageuses de l'invention, non limitatives, sont citées ci-après :
- dispositif de fixation permettant la fixation d'un ressort de propulsion facilitant le lever du talon de la chaussure fixée par l'avant à une fixation elle-même fixée sur une planche de glisse ou support de marche caractérisé en ce qu'il permet de fixer au moins un ressort ou équivalent positionné au niveau du pied entre la semelle de la chaussure ou la plaque de fixation de la chaussure et la planche de glisse ou support de marche ;
- ledit dispositif de fixation est incliné pour permettre une force de poussée maximale lors du lever du pied ;
- ledit dispositif de fixation comporte un système de maintien du ressort en position montée, pouvant être une encoche ;
- ledit au moins un ressort ou équivalent est amovible sur la fixation afin d'être retiré à la descente ;
- la force dudit au moins un ressort ou équivalent est adaptée au poids de l'utilisateur ;
- ledit au moins un ressort ou équivalent soit réglable ou interchangeable pour avoir une taille adaptée au degré de la pente abordée ;
- une butée de talon évite l'effet de levier sur la fixation avant lorsque le ressort est complètement écrasé. La hauteur de cette butée étant adaptée au reste du dispositif de fixation ;
- ledit dispositif de fixation ait une hauteur adaptable en fonction de la profondeur de la voûte plantaire de la chaussure.

Le dispositif de fixation selon l'invention permet avantageusement de fixer un ressort puissant entre la chaussure ou la plaque de fixation de chaussure et la planche de glisse ou de marche. Ce ressort permettra d'aider le randonneur lors du lever du pied et lui évitera la fatigue. Le dispositif de fixation selon l'invention permet de rendre le ressort amovible et incliné de la façon la plus adaptée en fonction du type de planche (de glisse ou de marche) et de chaussure (ou de plaque de fixation de chaussure).

Le dispositif, selon l'invention, permet avantageusement de positionner le ressort avec l'inclinaison, adaptée au type de planche et de chaussure ou plaque de fixation de chaussure, le rendant le plus efficace lors de la montée en ski de randonnée, de fond ou support de marche. Ce dispositif de fixation, selon l'invention, permet aussi au ressort d'être amovible, principalement pour le ski alpinisme ou de randonnée. Le ressort pouvant être retiré rapidement, avant la descente, afin de ne pas gêner l'enclenchement arrière de la chaussure dans la fixation habituelle pour chaussures de ski.

Pour le ski de randonnée ou ski alpinisme le dispositif de fixation permet de remédier au moins en partie aux inconvénients énoncés plus haut :
Avantageusement, la fixation du ressort, selon l'invention, est placée au niveau de la voûte plantaire afin qu'il subisse une compression maximale par rapport au poids du skieur et donc qu'il restitue une force de poussée maximale lors du lever du pied.

Le dispositif de fixation suivant l'invention est un support fixe de faible épaisseur, inférieure à l'espace libre laissé entre la planche de glisse et le creux de la voûte plantaire. La hauteur du support est préférentiellement inférieure à la profondeur de la voûte plantaire de la chaussure.

Ce support permet d'y fixer un ressort de façon amovible afin qu'il puisse être retiré rapidement avant la descente.

De préférence, une encoche est prévue à la base de la fixation. Le ressort vient se placer dans cette encoche, ce qui lui permet de rester en place lors de la monté.

Le ressort peut être retiré par un effet de pivot exercé par la main du skieur, lui permettant de le sortir de l'encoche. Seule le support de fixation du ressort, selon l'invention, reste alors sur la planche et ne gêne en rien le posé du pied et l'enclenchement arrière de la chaussure pour la descente. Il n'y a pas de risque d'arrachage ou d'usure des fixations de la chaussure (solution à l'inconvénient 1) et le déclenchement en cas de chute n'est pas entravé (solution à l'inconvénient 2).

La hauteur du ressort pourra être variable en fonction du type de pente abordée par l'utilisateur. Celui-ci pourra fixer sur le support, le ressort dont la longueur est la plus adaptée (solution à l'inconvénient 3).

Une cale de talon à hauteur réglable (présente sur l'ensemble des fixations arrière commercialisées actuellement sur le marché), permet d'éviter l'effet de levier qui pourrait s'exercer sur la fixation avant, et de compenser la surélévation du pied (due aux différents types de fixation de chaussure commercialisés) par rapport à la planche de glisse.

L'ensemble support-ressort compressé ne devra pas préférentiellement dépasser en hauteur l'espace entre la planche de glisse et le creux de la voûte plantaire. D'où l'intérêt de pouvoir mettre deux ressorts : un pour la cale basse et un pour la cale haute de montée.

De préférence, cette hauteur est réglable au moment de la mise en place de la fixation grâce à l'ajout ou non d'une entretoise entre la fixation et la planche de glisse.

Pour ne pas contrarier la compression du ressort au niveau du support, celui-ci pourra avantageusement être de forme légèrement conique.

De plus, le support du ressort est incliné pour s'adapter à l'inclinaison de la chaussure avant le talon au niveau du cambrion (cambrure entre le plat de la semelle et le talon) (solution à l'inconvénient 4).

Les derniers tours du ressort peuvent être à bouts rapprochés (meulés ou non) afin de s'adapter à la semelle plane de la chaussure et au support de fixation du ressort, selon l'invention.

Ce support est préférentiellement vissé (ou collé), au niveau de la voûte plantaire, sur la planche par une vis centrale. Ceci permet de laisser la place libre pour l'insertion des couteaux au niveau de la fixation avant (solution à l'inconvénient 5).

Le ressort doit avantageusement être résistant (en fonction du poids du skieur), non attaquable par la rouille et le plus léger possible.

La fixation du ressort peut être en matière plastique résistante ou tout autre matériau ayant les mêmes caractéristiques (résistance au froid et à l'usure).

Pour les raquettes à neige, le dispositif de fixation selon l'invention reprendra sensiblement le dispositif décrit pour le ski de randonnée ou d'alpinisme.

Quelques modifications pourraient cependant y être apportées :
Il devra s'adapter aux nombreux types de raquettes existant dans le commerce. Il pourra donc être vissé (ou collé) sur la plate-forme centrale du tamis de la planche de marche, moulé avec cette plate-forme, ou boulonnée dans un orifice (comme par exemple celui du réglage de chaussure sur certains types de raquettes) afin de pouvoir être réglable à la pointure de la chaussure.

L'inclinaison ne dépendra plus de celle de la voûte plantaire de la chaussure, mais sera perpendiculaire à la plaque de fixation de chaussure en position basse (lorsque la chaussure repose sur la cale de montée présente sur les raquettes du commerce).

Le ressort ne sera pas forcement enlevé à la descente, puisque l'arrière du pied reste libre. Il est donc possible qu'il reste en place et serve d'amortisseur de descente. La solution d'un ressort amovible reste cependant intéressante car les raquettes sont prévues pour des utilisateurs dont le poids peut varier (dans une certaine fourchette). Le ressort pourra donc être changé en fonction du poids de l'utilisateur.

De plus, selon un mode de réalisation, le ressort pourra rester en place, mais traverser la plaque de fixation de chaussure (préalablement percée) lorsque le randonneur est en descente. Lors de la montée, le trou de la plaque de fixation de chaussure sera comblé par un organe mobile tel une plaque coulissante, le ressort pourra y prendre appui et jouer son rôle de propulsion.

### BREVE DESCRIPTION DES FIGURES

D'autres avantages et caractéristiques ressortiront plus clairement de la description qui va suivre de modes particuliers de réalisation de l'invention, donnés à titre d'exemple non limitatifs, et représentés aux dessins annexés sur lesquels :
- la figure 1 présente une coupe longitudinale verticale de l'ensemble chaussure, planche de glisse, fixation de chaussure, ressort et son dispositif de fixation selon l'invention.
- La figure 2 représente une coupe longitudinale verticale de la fixation du ressort selon l'invention ainsi que le ressort en position ;
- La figure 3 représente une coupe longitudinale verticale de l'ensemble plaque de fixation de chaussure, planche de marche (raquette à neige), ressort et son dispositif de fixation selon l'invention. Le tout en position pour la montée ;
- La figure 4 représente une coupe longitudinale verticale de l'ensemble plaque de fixation de chaussure, planche de marche (raquette à neige), ressort et son dispositif de fixation selon l'invention. Le tout en position pour le plat ou la descente ;
- La figure 6 illustre un mode de réalisation complet de profil et la figure 5 montre une vue de dessous de l'embout de la figure 6 ;
- Les figures 7 à 11 montrent un autre mode de réalisation où la position de la zone d'appui du ressort est réglable ;
- Les figures 12 et 13 montrent respectivement une application à une planche de marche et à des crampons comme support de marche, différentes de l'invention.

### DESCRIPTION DETAILLEE D'UN MODE DE REALISATION

D'une manière générale, le système de l'invention peut équiper tout support participant à la pratique d'un sport de montagne dans lequel l'utilisateur est amené à opérer des phases de marche. A cet effet, le support tel une planche de glisse (un ski de randonnée par exemple) ou un support de marche (une planche de marche, une plaque à crampons ou une raquette à neige) reçoit une fixation apte à coopérer avec la pointe de la chaussure de l'utilisateur, de façon à ce que cette chaussure puisse pivoter pour rapprocher ou éloigner le talon du support. Des fixations du type utilisées pour les skis de randonnée sont un exemple utilisable pour ce pivot de pointe 42.

Le support coopère ainsi avec une chaussure 7 directement ou indirectement pour opérer ce mouvement. On entend ici par partie chaussante, l'ensemble qui se déplace en pivot relativement au support. Cette partie peut être constituée par la chaussure 7 seule ou peut comporter un dispositif additionnel tel une plaque 8 sur laquelle la chaussure 7 s'appuie, la plaque étant elle-même pivotante par rapport au support.

Le système d'assistance ici proposé comprend un dispositif de fixation 2 qui est destiné à se fixer solidement sur le support au niveau d'une zone de fixation 32. Un vissage est réalisable à cet effet. Le dispositif 32 coopère avec un ressort 1 avantageusement de type hélicoïdal de sorte que le ressort puisse être mis en place ou enlevé à volonté selon les phases d'utilisation. Ainsi, on peut ôter à la main le ressort lors de phases de descente dans lesquelles la chaussure 7 coopère avec une fixation arrière du support au niveau du talon. Egalement, on peut remplacer le ressort 1 par un autre suivant la raideur souhaitée, le débattement voulu (on change la longueur du ressort). Le système de l'invention est donc d'emploi flexible et peut s'adapter, par exemple, à des utilisateurs de poids différents, en sélectionnant le ressort adéquat.

Pour réaliser cette souplesse d'emploi, le dispositif de fixation 2 est configuré pour assurer la réception amovible du ressort 1.

Dans le cas des illustrations, le ressort 1 est introduit autour d'une portion d'emmanchement 30 du dispositif de fixation 2 jusqu'à atteindre une encoche 10, c'est-à-dire une gorge en creux sur la surface externe de la portion d'emmanchement 30. Cette gorge est avantageusement au pied de la portion d'emmanchement 30 et permet aussi un appui du ressort 1, en butée sur une portion de base 31 du dispositif de fixation 2. La présence de l'encoche assure une fixation importante mais démontable, sans nécessiter un emmanchement long qui impliquerait une hauteur importante du dispositif 2. A titre d'exemple, cette hauteur depuis la surface du support jusqu'en haut du dispositif 2 (au niveau de l'extrémité haute de la portion d'emmanchement 30 en particulier) peut être inférieure à 2 centimètres et avantageusement supérieure à 1 centimètre.

Ainsi, en plaçant la zone de fixation 32 à un endroit du support tel qu'un appui, est opéré sur la semelle de la chaussure au niveau de la voute plantaire, le dispositif 2 peut se loger dans le renfoncement en creux de la semelle, évitant de devoir démonter le dispositif de fixation 2 en position de descente.

Par ailleurs, le placement du dispositif 2 tel que le ressort 1 s'applique sur une zone d'appui 34 de la partie chaussante située dans la voute plantaire augmente l'efficacité du système d'assistance : cette zone est moins sujette aux déplacements latéraux du pied, la longueur du ressort permettant un pivot d'un secteur angulaire donné est moindre. Par ailleurs, cette sélection d'emplacement permet en outre d'employer un ressort de raideur plus élevé car la distance au point de pivot est moindre.

On peut aussi ajuster la position de la zone d'appui 34 à la taille de la chaussure tel que cela est représenté aux figures 7 à 11. Le dispositif de fixation 2 comporte alors une glissière 37, ici sous forme d'une plaque, dont les deux bords latéraux sont repliés vers le haut pour former une paire de rainures 38 orientées suivant la longueur du pied. La glissière 37 coopère en coulissant avec la portion de base 31 de sorte à guider cette dernière en translation. Des moyens sont prévus pour arrêter la translation dans la position ajustée. Des vis 39 passant au travers de trous de la glissière 37 et de la portion de base 31 peuvent convenir.

Pour le ski de randonnée, selon un premier mode préférentiel de réalisation de l'invention présenté sur la figure 1, la chaussure 7 est fixée à l'avant par la fixation 5 sur la planche de glisse 4. Entre la planche de glisse 4 et la chaussure 7, au niveau de la voûte plantaire juste avant le talon, un ressort 1 s'adapte sur un dispositif de fixation 2. Ce dispositif de fixation 2 est fixé à la planche de glisse 4 par l'intermédiaire d'une vis 3 vissée dans un trou de perçage 11. Une butée 9 permet d'éviter l'effet de levier qui pourrait s'exercer sur la fixation avant 5 lorsque le ressort est complètement comprimé. Cette butée 9 n'est plus nécessaire sur les skis équipés de stop ski. Avant la descente, le ressort 1 pourra être retiré par un effet de pivot exercé par la main du skieur. La chaussure 7 pourra alors être enclenchée dans la fixation 6 afin d'aborder la descente pour le ski de randonnée.

Sur la figure 2 on peut voir une vue de détail de la fixation 2, en plastique notamment. Cette fixation est légèrement conique afin de permettre au ressort de s'enclencher dans l'encoche 10 sans créer de frottement mais aussi afin de permettre au ressort de pouvoir être comprimé sur le premier tour, sans être gêné par le support de fixation 2. La fixation 2 est légèrement inclinée (angle, par rapport à la planche de glisse, entre 80° et 85° suivant le type de chaussure) pour pouvoir donner une force de poussée maximale sur la chaussure 7 et de rester parallèle à la semelle de la chaussure lorsque le ressort 1 est comprimé.

La figure 10 montre que la surface de montage forme un angle non droit vis-à-vis de l'axe longitudinal de la partie d'emmanchement 30 pour réaliser l'inclinaison.

Une encoche 10 permet de maintenir le ressort 1 lors de la montée et lui permet d'être facilement amovible pour être enlevé avant la descente. Une entretoise 20 permet d'adapter la hauteur de la fixation 2 à la profondeur de la voûte plantaire de la chaussure 7.

Dans le cas des figures 5 à 11, le dispositif de fixation 2 comprend dans la portion d'emmanchement 30, au moins une fente 33, la portion 30 étant par ailleurs creuse, avec un trou central 36. On peut former une paire de fentes 33 de sorte à autoriser un rétrécissement de diamètre de la portion d'emmanchement 30 lors du montage du ressort 1. Chaque fente 33 est préférentiellement de largeur décroissante vers sa base et débouche au niveau de l'extrémité supérieure de la portion d'emmanchement 30. A ce niveau, à titre d'exemple, la largeur de la fente correspond entre 10 à 20% du périmètre du trou central 36.

En outre, on prolonge avantageusement les fentes 33 jusqu'à l'encoche 10.

La figure 6 montre en détail un exemple de réalisation de l'invention intégrant le dispositif de fixation 2, le ressort 1 et un embout 43 coiffant le ressort 1 à son extrémité supérieure. C'est alors l'embout 43 qui transmet la poussée du ressort 1 à la base de la partie chaussante, via la zone d'appui 34. L'embout 43 peut adopter une configuration similaire ou identique à celle du dispositif de fixation 2, en forme et en dimension. En particulier, le montage du ressort 1 sur l'embout 43 s'opère préférentiellement comme pour le dispositif de fixation 2, à savoir par une portion de manchon 49 avantageusement pourvue de fente(s) 45. Une encoche d'embout 47 est prévue pour recevoir au moins la spire d'extrémité supérieure du ressort 1. Une base 46 prolonge l'ensemble vers le haut. Sa face externe assure le contact avec la zone d'appui 34 et par exemple sous forme d'au moins un pan incliné ou d'une partie sommitale 48 en pointe comme illustré. La face interne de la base 46 peut servir de butée au ressort 1.

La base 46 ou une autre partie de l'embout 43 peut être dotée de moyens de liaison configurés pour relier l'embout 43 à un autre élément tel la fixation de ski. De la sorte, on ne perd pas le système de l'invention s'il se détache inopinément.

La forme de la partie sommitale 48 préférée permet d'agir tel un brise-glace ou neige pour éviter l'accumulation de neige au niveau de la zone d'appui 34 et/ou l'accumulation de neige entrant dans le ressort 1.

Avantageusement, on fait en sorte que la surface de l'embout 43 et du dispositif de fixation 2, situées en vis-à-vis, sont telles qu'elles viennent en butée avant que les spires du ressort 1 ne soient jointives. On prévient ainsi la dégradation du ressort 1.

Pour la raquette à neige, selon un second mode préférentiel de réalisation de l'invention présenté sur la figure 3, la chaussure 7 est fixée sur la plaque de fixation de chaussure 8, l'ensemble formant la partie chaussante. Cette plaque de fixation de chaussure 8 est elle-même fixée au tamis 13 de la raquette par l'intermédiaire d'un axe de rotation 12. Entre la plaque de fixation de chaussure 8 et la plate-forme centrale 14 du tamis 13, au niveau de la voûte plantaire juste avant le talon, un ressort 1 vient s'adapter au dispositif de fixation 2. Ce dispositif de fixation 2 est identique à celui décrit précédemment pour le ski de randonnée. La seule différence est qu'il peut être moulé avec la plate-forme centrale 14 du tamis 13, ou, pour des raquettes ajustables à la pointure du randonneur, boulonné par un boulon 19 dans un des trous 18 prévus à cet effet dans la plate-forme centrale 14 du tamis 13. Une butée 9 permet d'éviter l'effet de levier qui pourrait s'exercer sur l'axe de rotation 12 lorsque le ressort est complètement comprimé. Cette butée 9 est complétée par une cale de montée 17. Avant la descente, le ressort 1 pourra être retiré par un effet de pivot exercé par la main du randonneur, ou être placé en position descente (figure 4).

La figure 4 décrit la même raquette que la figure 3. La raquette est ici en position descente. Une plaque coulissante 16 placée sur la plaque de fixation de chaussure 8 est tirée afin de dégager un orifice 15 au-dessus du ressort 1 afin que celui-ci puisse y pénétrer. Cette plaque 16 forme ainsi un organe solide entre deux positions de fonctionnement : l'une active, l'autre inactive. Dans cette position, le ressort 1 n'a plus d'efficacité car sa longueur est telle qu'il n'y a plus de compression. La cale de montée 17 ne s'appuie plus sur la butée 9. Le randonneur peut donc descendre de fortes pentes sans être gêné par le ressort 1 ou la cale de montée 17.

La figure 12 illustre une application exclue de l'invention à une planche de marche comme support de marche. Une plaque 8 rejoint la chaussure 7 au niveau de la partie chaussante. La plaque 8 a ici une conformation suivant celle de la semelle avec un creux au niveau de la voute plantaire, creux où se situe la zone d'appui 34.

La figure 13 illustre une variante de la figure 12 avec une planche à crampons. Dans les deux derniers cas, un lien 50 limite le débattement angulaire du pied relativement au support.

### REFERENCES

1. Ressort
2. Dispositif de fixation
3. Vis
4. Planche de glisse
5. Fixation avant
6. Fixation
7. Chaussure
8. Plaque de fixation de chaussure
9. Butée
10. Encoche
11. Trou de perçage
12. Axe de rotation
13. Tamis de support de marche
14. Plateforme centrale
15. Orifice
16. Plaque coulissante
17. Cale de montée
18. Trou
19. Boulon
20. Entretoise
30. Portion d'emmanchement
31. Portion de base
32. Zone de fixation
33. Fente
34. Zone d'appui
35. Portion en creux
36. Trou central
37. Glissière
38. Rainure
39. Vis
40. Surface de montage
42. Pivot de pointe
43. Embout
44. Trou
45. Fente
46. Base
47. Encoche d'embout
48. Partie sommitale
49. Manchon
50. Lien

## Revendications

1. Ensemble de pratique d'un sport de montagne comportant au moins une planche de glisse (4) ou une raquette à neige, et au moins un système d'assistance aux mouvements du pied d'un utilisateur , ledit pied étant apte à être reçu dans une partie chaussante dont l'extrémité avant est montée en pivot relativement à une planche de glisse ou à un support de marche, le système comportant un ressort (1) solidarisable à la planche de glisse ou au support de marche de sorte à s'appliquer sur une zone d'appui (34) de la partie chaussante en exerçant une pression sur ladite zone d'appui (34) lorsque la zone d'appui (34) est rapprochée de la planche de glisse ou du support de marche, le système comportant un dispositif de fixation (2) amovible du ressort (1), le dispositif de fixation (2) étant fixable sur une zone de fixation (32) de la planche de glisse ou du support de marche, **caractérisé en ce que** la zone de fixation (32) est située sur la planche de glisse (4) ou la raquette à neige de sorte à être positionnable en vis-à vis d'un creux de la partie chaussante au niveau de la voute plantaire du pied de l'utilisateur.

2. Ensemble selon la revendication précédente dans lequel le ressort (1) est un ressort hélicoïdal dont une extrémité est montée de manière amovible sur le dispositif de fixation (2) et dont l'autre extrémité est configurée pour faire face à la zone d'appui (34).

3. Ensemble selon la revendication précédente dans lequel le dispositif de fixation (2) comporte une encoche (10) en forme de gorge configurée pour retenir de manière amovible au moins une spire du ressort (1).

4. Ensemble selon la revendication précédente dans lequel l'encoche (10) est située sur une portion d'emmanchement (30) s'étendant au-dessus d'une portion de base (31) plus large que la portion d'emmanchement (30).

5. Ensemble selon la revendication précédente dans lequel le ressort (1) est en butée sur la portion de base (31).

6. Ensemble selon l'une des deux revendications précédentes dans lequel la portion d'emmanchement (30) a une forme tronconique dont la base est dirigée vers la portion de base (31).

7. Ensemble selon l'une des trois revendications précédentes dans lequel la portion d'emmanchement (30) est creuse et comporte au moins une fente (32) longitudinale débouchant à l'extrémité de la portion d'emmanchement (30) opposée à la portion de base (31) et configurée pour autoriser un rétrécissement réversible de la section de la portion d'emmanchement (30).

8. Ensemble selon la revendication précédente comportant au moins deux fentes (33) diamétralement opposées autour de la portion d'emmanchement (30).

9. Ensemble selon l'une des deux revendications précédentes dans lequel la ou les fentes (33) ont une largeur décroissante en direction de l'encoche (10) se terminant au niveau de ladite encoche (10).

10. Ensemble selon l'une des revendications précédentes dans lequel le dispositif de fixation (2) comporte une glissière (37) fixable sur la planche de glisse ou la raquette à neige et une partie réglable fixable à plusieurs positions dans la glissière (37), la partie réglable étant configurée pour fixer de manière amovible le ressort (1).

11. Ensemble selon l'une des revendications précédentes comportant au moins un ressort additionnel, fixable de manière amovible alternativement au ressort (1) et différent du ressort (1) par au moins l'une des caractéristiques suivantes : sa longueur, son diamètre, sa raideur.

12. Ensemble selon l'une des revendications précédentes comportant un embout (43) coiffant l'extrémité du ressort (1) apte à exercer une pression sur la zone d'appui (34).

13. Ensemble selon la revendication précédente dans lequel l'embout (43) est amovible relativement au ressort (1).

14. Ensemble selon l'une des deux revendications précédentes dans lequel la face de l'embout (43) en regard de la zone d'appui (34) est non plane.

15. Ensemble selon l'une des revendications précédentes présentant une partie chaussante qui comporte une chaussure (7) dont la semelle comporte une portion en creux (35) dans laquelle se situe la zone d'appui (34), la hauteur du dispositif de fixation (2) étant configurée pour s'insérer dans la portion en creux (35) ;

16. Ensemble selon l'une des revendications précédentes présentant une partie chaussante qui comporte une plaque de fixation (8) montée pivotante relativement à la planche de glisse (4) ou la raquette à neige et apte à recevoir la semelle d'une chaussure (7).

17. Ensemble selon la revendication précédente dans lequel ladite plaque de fixation (8) coopère avec un organe mobile sur lequel est formée la zone d'appui (34), l'organe mobile étant déplaçable entre une position active dans laquelle la zone d'appui (34) coopère avec le système d'assistance et une position inactive dans laquelle le système d'assistance ne coopère pas avec la zone d'appui (34).

## Patentansprüche

1. Gruppe zur Ausübung eines Bergsports, umfassend wenigstens ein Gleitbrett (4) oder einen Schneeschuh und wenigstens ein Unterstützungssystem der Bewegungen des Fußes eines Benutzers, wobei der genannte Fuß geeignet ist, in einem beschuhenden Teil aufgenommen zu sein, dessen vorderes Ende schwenkbar relativ zu einem Gleitbrett oder einer Gehstütze montiert ist, wobei das System eine Feder (1) umfasst, die derart an dem Gleitbrett oder der Gehstütze fest befestigbar ist, dass auf den Stützbereich (34) des beschuhenden Teils bei Ausüben eines Drucks auf den genannten Stützbereich (34) angewendet wird, wenn der Stützbereich (34) dem Gleitbrett oder der Gehstütze angenähert wird, wobei das System eine von der Feder (1) abnehmbare Befestigungsvorrichtung (2) umfasst, wobei die Befestigungsvorrichtung (2) auf einem Befestigungsbereich (32) des Gleitbretts oder der Gehstütze befestigbar ist, **dadurch gekennzeichnet, dass** der Befestigungsbereich (32) sich auf dem Gleitbrett (4) oder dem Schneeschuh derart befindet, dass er gegenüber einer Vertiefung des beschuhenden Teils auf der Höhe des Fußgewölbes des Fußes des Benutzers positioniert ist.

2. Gruppe gemäß dem voranstehenden Anspruch, bei der die Feder (1) eine spiralförmige Feder ist, deren eines Ende abnehmbar auf der Befestigungsvorrichtung (2) montiert und deren anderes Ende konfiguriert ist, um dem Stützbereich (34) gegenüberzuliegen.

3. Gruppe gemäß dem voranstehenden Anspruch, bei der die Befestigungsvorrichtung (2) eine Einkerbung (10) in Form einer Hohlkehle umfasst, die konfiguriert ist, um wenigstens eine Windung der Feder (1) zurückzuhalten.

4. Gruppe gemäß dem voranstehenden Anspruch, bei der die Einkerbung (10) sich auf einem Einpassungsabschnitt (30) befindet, der sich oberhalb eines Basisabschnitts (31) erstreckt, der breiter ist als der Einpassungsabschnitt (30).

5. Gruppe gemäß dem voranstehenden Anspruch, bei der die Feder (1) auf dem Basisabschnitt (31) zum Anschlag kommt.

6. Gruppe gemäß einem der zwei voranstehenden Ansprüche, bei der der Einpassungsabschnitt (30) eine kegelstumpfartige Form hat, deren Basis zum Basisabschnitt (31) gerichtet ist.

7. Gruppe gemäß einem der drei voranstehenden Ansprüche, bei der der Einpassungsabschnitt (30) hohl ist und wenigstens einen länglichen Schlitz (32) umfasst, der am Ende des Einpassungsabschnitts (30) gegenüber dem Basisabschnitt (31) einmündet und konfiguriert ist, um eine reversible Verengung des Querschnitts des Einpassungsabschnitts (30) zu erlauben.

8. Gruppe dem voranstehenden Anspruch, umfassend wenigstens zwei um den Einpassungsabschnitt (30) diametral gegenüberliegende Schlitze (33).

9. Gruppe gemäß einem der zwei voranstehenden Ansprüche, bei der der oder die Schlitz(e) (33) eine in Richtung der Einkerbung (10) abnehmende Breite hat / haben, die auf der Höhe der genannten Einkerbung (10) endet.

10. Gruppe gemäß einem der voranstehenden Ansprüche, bei der die Befestigungsvorrichtung (2) eine auf dem Gleitbrett oder dem Schneeschuh befestigbare Schiene (37) und einen in mehreren Positionen in der Gleitschiene (37) befestigbaren einstellbaren Teil umfasst, wobei der einstellbare Teil konfiguriert ist, um die Feder (1) abnehmbar zu befestigen.

11. Gruppe gemäß einem der voranstehenden Ansprüche, umfassend wenigstens eine zusätzliche Feder, die alternativ abnehmbar an der Feder (1) und unterschiedlich von der Feder (1) befestigbar durch wenigstens eines der folgenden Merkmale ist: ihre Länge, ihren Durchmesser, ihre Steifigkeit.

12. Gruppe gemäß einem der voranstehenden Ansprüche, umfassend ein das Ende der Feder (1) bedeckendes Ansatzstück (43), das geeignet ist, einen Druck auf den Stützbereich (34) auszuüben.

13. Gruppe gemäß dem voranstehenden Anspruch, bei der das Ansatzstück (43) relativ zur Feder (1) abnehmbar ist.

14. Gruppe gemäß einem der zwei voranstehenden Ansprüche, bei der die Seite des Ansatzstücks (43) gegenüber dem Stützbereich (34) nicht eben ist.

15. Gruppe gemäß einem der voranstehenden Ansprüche, die einen beschuhenden Teil aufweist, der einen Schuh (7) umfasst, dessen Sohle einen hohlen Abschnitt (35) umfasst, in dem sich der Stützbereich (34) befindet, wobei die Höhe der Befestigungsvorrichtung (2) konfiguriert ist, um sich in den hohlen Abschnitt (35) einzufügen.

16. Gruppe gemäß einem der voranstehenden Ansprüche, die einen beschuhenden Teil aufweist, der eine Befestigungsplatte (8) aufweist, die schwenkbar relativ zu dem Gleitbrett (4) oder dem Schneeschuh montiert ist und geeignet ist, die Sohle eines Schuhs (7) aufzunehmen.

17. Gruppe gemäß dem voranstehenden Anspruch, bei der die genannte Befestigungsplatte (8) mit einem mobilen Organ zusammenwirkt, auf dem der Stützbereich (34) gebildet ist, wobei das mobile Organ zwischen einer aktiven Position, in der der Stützbereich (34) mit dem Unterstützungssystem zusammenwirkt, und einer inaktiven Position, in der das Unterstützungssystem nicht mit dem Stützbereich (34) zusammenwirkt, verschiebbar ist.

## Claims

1. Mountain sports equipment comprising at least a gliding board (4) or a snowshoe, and at least a system for assisting the movements of a user's foot, said foot being able to be received in a footwear part, the front end of which is pivotably mounted relative to a gliding board or to a step support, with the system comprising a spring (1) which can be secured to the gliding board or to the step support so as to be applied to a bearing zone (34) of the footwear part by exerting a pressure on said bearing zone (34) when the bearing zone (34) is closer to the gliding board or to the step support, with the system comprising a fixing device (2) which can be removed from the spring (1), with the fixing device (2) being fixable to a fixing zone (32) of the gliding board or the step support, **characterized in that** the fixing zone (32) is located on the gliding board (4) or the snowshoe so that it can be positioned opposite a recess in the footwear part at the user's foot arch.

2. Sports equipment according to the preceding claim, wherein the spring (1) is a helical spring, one end of which is detachably mounted on the fixing device (2) and the other end of which is so configured as to face the bearing zone (34).

3. Sports equipment according to the preceding claim, wherein the fixing device (2) comprises a groove-shaped notch (10) so configured as to detachably hold at least one coil of the spring (1).

4. Sports equipment according to the preceding claim, wherein the notch (10) is located on a fitting portion (30) which extends above a base portion (31) wider than the fitting portion (30).

5. Sports equipment according to the preceding claim, wherein the spring (1) abuts on the base portion (31).

6. Sports equipment according to one of the preceding two claims, wherein the fitting portion (30) has a frustoconical shape, the base of which is directed towards the base portion (31).

7. Sports equipment according to one of the preceding three claims, wherein the fitting portion (30) is hollow and comprises at least one longitudinal slot (32) opening at the end of the fitting portion (30) opposite the base portion (31) and so configured as to allow a reversible narrowing of the section of the fitting portion (30).

8. Sports equipment according to the preceding claim, comprising at least two slots (33) diametrically opposed about the fitting portion (30).

9. Sports equipment according to one of the preceding two claims, wherein the slot(s) (33) has/have a width decreasing towards the notch (10) ending at said slot (10).

10. Sports equipment according to one of the preceding claims, wherein the fixing device (2) comprises a slide (37) which can be fixed to the gliding board or the snowshoe and an adjustable portion which can be fixed in a plurality of positions in the slide (37), with the adjustable portion being so configured as to detachably fix the spring (1).

11. Sports equipment according to one of the preceding claims, comprising at least one additional spring which can be detachably fixed alternately to the spring (1) and different from the spring (1) by at least one of the following characteristics: its length, its diameter, its stiffness.

12. Sports equipment according to one of the preceding claims, comprising a tip (43) covering the end of the spring (1) able to exert a pressure onto the bearing zone (34).

13. Sports equipment according to the preceding claim, wherein the tip (43) is detachable relative to the spring (1).

14. Sports equipment according to one of the preceding two claims, wherein the face of the tip (43) facing the bearing zone (34) is not flat.

15. Sports equipment according to one of the preceding claims, having a footwear part which includes a shoe (7), the sole of which comprises a recessed portion (35) wherein the bearing zone (34) is located, with the height of the fixing device (2) being so configured as to be inserted into the recessed portion (35).

16. Sports equipment according to one of the preceding claims, having a footwear part which comprises a fixing plate (8) pivotably mounted relative to the gliding board (4) or to the snowshoe and able to receive the sole of a shoe (7).

17. Sports equipment according to the preceding claim, wherein said fixing plate (8) cooperates with a movable member whereon the bearing zone (34) is formed, with the movable member being movable between an active position in which the bearing zone (34) cooperates with the assistance system and an inactive position in which the assistance system does not cooperate with the bearing zone (34).
